# EUROPÄISCHE PATENTSCHRIFT

(11) **EP 1 514 000 B1**
(45) Veröffentlichungstag und Bekanntmachung des Hinweises auf die Patenterteilung: **29.03.2006**
(21) Anmeldenummer: 03732494.4
(22) Anmeldetag: 30.05.2003
(51) Int. Cl.: E05D 5/02, E05D 7/04

(54) **VERBINDUNGSSYSTEM F R ZWEI K RPER, VON DENEN MINDESTENS EINER ZWEI HOHLKAMMERN AUFWEIST**
CONNECTION SYSTEM FOR TWO BODIES, AT LEAST ONE OF WHICH COMPRISES TWO CAVITIES
SYSTEME POUR ASSEMBLER DEUX ELEMENTS DONT UN AU MOINS COMPREND DEUX CAVITES

(30) Priorität: 17.06.2002 DE 20209415 U
(43) Veröffentlichungstag der Anmeldung: 16.03.2005
(73) Patentinhaber: Dr. Hahn GmbH & Co. KG, D-41189 Mönchengladbach (DE)
(72) Erfinder: NIESSEN, Rainer, 47799 Krefeld (DE)
(74) Vertreter: Kluin, Jörg-Eden
(86) Internationale Anmeldenummer: PCT/EP2003/005659
(87) Internationale Veröffentlichungsnummer: WO 2003/106795

(56) Entgegenhaltungen:
- WO-A-01/44610
- GB-A- 1 250 776

## Beschreibung

Die Erfindung befaßt sich mit einem Verbindungssystem für zwei Körper, insbesondere für zwei Rahmen, von denen mindestens der eine Körper zwei Hohlkammern, insbesondere nebeneinander verlaufende Hohlkammern aufweist. Zudem befaßt sich die Erfindung mit einem Fenster, einer Tür oder dergleichen, bei denen zumindest der Rahmen zwei Hohlkammern aufweist.

Aus GB-A-1 250 776 ist ein Verbindungssystem, welches die Merkmale des Oberbegriffs des Anspruchs 1 aufweist, bekannt.

Besonders um den gestiegenen Anforderungen hinsichtlich der Wärmeisolierung von Gebäuden gerecht zu werden, werden die Rahmen von Fenstern oder Türen zunehmend mit Hohlkammern versehen, die die Wärmeleitung durch den Rahmen reduzieren sollen. Um die Wärmeleitung der regelmäßig aus Aluminium oder anderen Leichtbauwerkstoffen hergestellten Rahmen weiter zu reduzieren, werden die die Hohlkammern umgebenden, verbleibenden Stege des Rahmens mit Flächenelemente aus gering wärmeleitendem Material zu durchsetzt. Hierdurch wird die Wärmeleitung auch innerhalb der die Hohlkammern umgebenden Stege reduziert.

Eine Hohlkammer eines Rahmens, bei der eine Begrenzungsfläche zumindest teilweise, meist jedoch vollständig aus dem gering wärmeleitenden Flächenelement besteht, wird in der Regel als Isolierkammer bezeichnet. Eine sich daran in Richtung eines bei den normalen Temperaturverhältnissen im Einbauzustand zunehmenden Temperaturgradienten anschließende, meist parallel zur Isolierkammer ausgerichtete und ausgebildete Hohlkammer wird als Hauptkammer bezeichnet.

Problematisch bei den neuartigen Rahmen ist die Verbindung von Körpern, insbesondere der die Fensterscheibe tragenden Rahmen (Flügelrahmen) oder des Türblatts, mit dem neuartigen Rahmen insbesondere Blendrahmen. In der Regel wird der Körper mit dem Rahmen über ein als Türband bezeichnetes Verbindungselement verbunden, das meist eine Schwenkachse aufweist und eine Schwenkbewegung zwischen dem Rahmen und dem Körper zuläßt. Das Türband weist zwei Bandteile auf, von denen das eine mit dem Rahmen und das andere mit dem Körper verbunden wird.

Besonders die Verbindung des Bandteils mit dem aus Hohlkammern bestehenden Rahmen ist bis jetzt nur unzufriedenstellend möglich. Es ist vorgeschlagen worden, in die Isolierkammer des Rahmens eine Befestigungsplatte einzuführen, deren Außenkontur derart an die Innenkontur der jeweiligen Hohlkammer angepaßt ist, daß sie nach Verbinden mit dem Bandteil zusammen mit dem Bandteil Teile des Rahmens klemmend umgreift. Die das Bandteil mit der Befestigungsplatte verbindende Schraube durchgreift dabei das an dieser Stelle angeordnete wärmeisolierende Flächenelement. Dies ist jedoch mit dem restlichen Rahmen nicht hinreichend fest verbunden und für die Aufnahme von Kräften nicht ausgelegt ist. Deshalb wird durch die im Bereich der Isolierkammer erzeugte Klemmwirkung keine ausreichende Befestigung des Türbands an dem Rahmen erzielt. Aus diesem Grund wird durch eine weitere, nunmehr in die Hauptkammer eingeschobene Befestigungsplatte, die mit dem gleichen Bandteil verbunden wird, eine weitere Klemmung erzeugt. Hierdurch wird die Belastbarkeit der Verbindung zwischen Bandteil und Rahmen erhöht.

In der Praxis hat es sich jedoch gezeigt, daß Bandteile, die mit zwei Befestigungsplatten in nebeneinander angeordneten Hohlkammern zu verbinden sind, Nachteile insbesondere hinsichtlich der Bevorratung aufweisen. So gibt es auf dem Markt eine Vielzahl von unterschiedlich dimensionierten Rahmen, bei denen der Abstand zwischen den nebeneinander angeordneten Hohlkammern stark variiert. Da das Bandteil jedoch zur Aufnahme der verbindenden Schrauben mit Bohrlöchern versehen sein muß, führen die Abstandsvariationen dazu, daß eine Vielzahl von unterschiedlichen Bandteilen vorrätig gehalten werden muß, die sich jeweils durch den Abstand der Bohrlöcher auf dem Bandteil voneinander unterscheiden. Erst dann kann gewährleistet werden, daß für den jeweiligen Rahmen das passende Türband zusammengesteckt werden kann.

Vor diesem Hintergrund ist es Aufgabe der Erfindung, ein universelleres Verbindungssystem für zwei Körper, von denen mindestens einer zwei Hohlkammern aufweist, vorzuschlagen.

Die Aufgabe wird durch die Merkmale des Anspruchs 1, gelöst. Vorteilhafte Ausgestaltungen sind in den Unteransprüchen angegeben.

Die Erfindung basiert auf dem Grundgedanken, die Verbindung des Rahmens mit dem Verbindungselement, insbesondere einem Bandteil eines Türbands, von der Stabilisierung der der Verbindung mit dem Verbindungselement dienenden Befestigungsplatte in dem Rahmen zu trennen. Dies wird dadurch erreicht, daß das Verbindungselement nunmehr mittels eines ersten Befestigungsmittels mit zumindest einer Befestigungsplatte in einer ersten Hohlkammer verbunden wird. Die Lage dieser Befestigungsplatte in dem Rahmen wird dadurch stabilisiert, daß diese Befestigungsplatte mit einem separaten Stabilisatormittel mit mindestens einer zweiten Befestigungsplatte verbunden wird, die in der zweiten Hohlkammer des Rahmens vorgesehen ist.

Mit dem erfindungsgemäßen Verbindungssystem ist es nunmehr möglich, das Verbindungselement als Standardbauteil herzustellen. Die Anpassung an die unterschiedlichen Rahmenkonstruktionen erfolgt nun über die Ausgestaltung des Stabilisatormittels, das - insbesondere, wenn es als Platte ausgestaltet ist - ein kostengünstiges Bauteil darstellt. Hierdurch werden insbesondere Bevorratungskosten eingespart.

Bevorzugt ist das Verbindungselement derart ausgebildet, daß es zur Bildung einer Schwenkverbindung mit den Körpern verbindbar ist. Auf diese Weise kann ein Flügelrahmen schwenkbar in einem Blendrahmen gehalten werden oder ein Türblatt schwenkbar in einem Rahmen gehalten werden.

Die Erfindung bezieht sich auf die Verbindung jeglicher zweier Körper, von denen mindestens einer zwei, insbesondere nebeneinander angeordnete, Hohlkammern aufweist. Insbesondere wird das Verbindungssystem jedoch für die Verbindung eines Körpers, beispielsweise eines Türblatts oder eines Fensters, mit dem jeweiligen Rahmen verwendet. Besonders bevorzugt wird das Verbindungssystem zur Verbindung zweier Rahmen, beispielsweise eines Blendrahmens mit einem Flügelrahmen, eingesetzt, die beide zwei nebeneinander angeordnete Hohlkammern aufweisen.

Besonders bevorzugt weist das Verbindungselement zwei über eine Schwenkachse verbundene Bandteile (beispielsweise Rahmenbandteil und Flügelbandteil) auf. Dies führt zu einem besonders einfachen Aufbau des Verbindungselements, das deshalb kostengünstig hergestellt werden kann.

Ein besonders ebener Abschluß des Befestigungsmittel mit dem Verbindungselement, insbesondere dem Bandteil, wird dann erreicht, wenn das Verbindungselement mittels einer Senkschraube oder Zylinderkopfschraube mit der jeweiligen Befestigungsplatte verbindbar ist. Damit kann das Verbindungselement besonders bevorzugt derart ausgebildet werden, daß der Schraubenkopf mit einer Oberfläche eines Teils des Verbindungselements, insbesondere des Bandteils, plan abschließt. Dies führt vorteilhaft dazu, daß bei schwenkbarer Verbindung zweier Rahmen miteinander die Rahmen in aufeinander zugeschwenkter Position besonders dicht aneinander angeordnet werden können.

Um die Position des einen über das Verbindungselement mit dem anderen Körper verbundenen Körpers relativ zu diesem Körper einfach einstellen zu können, weist das Verbindungssystem bevorzugt eine Verstelleinrichtung auf, durch die die Lage des mit einer Befestigungsplatte verbundenen Verbindungselements relativ zu dieser Befestigungsplatte verstellt werden kann. Dies erfolgt in besonders bevorzugter Weise durch eine einer Befestigungsplatte zugeordneten Verstellplatte, die über ein Gewinde mit einem Gewindestift in Eingriff steht und über eine Aufnahme mit einem Befestigungsmittel für ein Verbindungselement verbunden ist, wobei eine bezüglich ihrer Gewindeachse ortsfest in der Befestigungsplatte angeordnete Mutter in Eingriff mit dem Gewindestift steht. Das Verbindungselement ist über die Halterung der Befestigungsmittel in der Aufnahme fest mit der Verstellplatte verbunden. Diese kann jedoch durch Betätigung des Gewindestifts in ihrer relativen Lage zur Befestigungsplatte eingestellt werden. So ist das Verbindungselement zum einen fest mit der Befestigungsplatte verbunden, durch die besondere Ausgestaltung der Verbindung kann der Abstand des Verbindungselements zum Körper, insbesondere zum Rahmen, jedoch eingestellt werden.

Eine besonders kostengünstige Ausgestaltung des Stabilisatormittels wird erreicht, wenn dieses als Platte ausgebildet ist. Die Platte weist dann besonders bevorzugt mindestens zwei Bohrlöcher auf, in die Senkschrauben eingreifen können. Mit diesen Senkschrauben wird das Stabilisatormittel an mindestens jeweils einer Befestigungsplatte in jeweils einer Hohlkammer verbunden. Auf diese Weise wird die beispielsweise in der Isolierkammer befindliche Befestigungsplatte fest mit einer in der Hauptkammer befindlichen Befestigungsplatte verbunden und durch die hierdurch erzeugte Klemmung gut in ihrer relativen Position am Rahmen gehalten.

Bevorzugsweise weist ein Fenster oder eine Tür mit einem ersten Rahmen, beispielsweise einem Blendrahmen, mit zwei Hohlkammern und einem an dem Rahmen gehaltenen Körper, beispielsweise einem Flügelrahmen, das zuvor näher beschriebene, erfindungsgemäße Verbindungssystem auf, das den Körper mit dem Rahmen verbindet.

Eine besonders gute Verbindung zwischen dem Verbindungselement und der Befestigungsplatte, sowie eine besonders gute Klemmung lassen sich dann erzielen, wenn die Außenkontur der Befestigungsplatte zumindest teilweise an die Innenkontur der Hohlkammer angepaßt ist. Dabei kann die Innenkontur der Hohlkammer zum Verbindungspunkt hin keilförmig zulaufen, so daß die Befestigungsplatte sich gegen die keilförmig zulaufende Innenkontur der Hohlkammer abstützen kann. Die Innenkontur der Hohlkammer kann beispielsweise aber auch stufig ausgebildet sein.

Besonders ein Verkippen der Befestigungsplatte in der Hohlkammer wird dann besonders gut verhindert, wenn die Befestigungsplatte die Hohlkammer in einem zur Schwenkachse des Verbindungselements senkrechten Querschnitt mindestens zu 40 % ausfüllt.

Besonders bevorzugt weist das Fenster oder die Tür einen am ersten Rahmen mittels des Verbindungssystems gehaltenen zweiten Rahmen mit zwei Hohlkammern auf. In diesem Fall können die Vorzüge des erfindungsgemäßen Verbindungssystems besonders vorteilhaft ausgenutzt werden, weil die zuvor beschriebene gute Verbindung des die Rahmen verbindenden Verbindungselements mit den Rahmen an beiden Rahmen erfolgen kann.

Die Wärmedurchlässigkeit des Fensters oder der Tür wird dann verringert, wenn ein Flächenelement aus gering wärmeleitendem Material mindestens eine Hohlkammer zumindest teilweise begrenzt.

Nachfolgend wird die Erfindung anhand einer lediglich ein Ausführungsbeispiel darstellenden Zeichnung näher erläutert. In dieser zeigen:
- Fig. 1: einen das erfindungsgemäße Verbindungssystem zeigenden Teilausschnitt des erfindungsgemäßen Fensters in einer Draufsicht;
- Fig. 2: den Teilausschnitt nach Fig. 1 in einer entlang der Linie X-X in Fig. 1 geschnittenen Ansicht und
- Fig. 3: den Teilausschnitt nach Fig. 1 in einer entlang der Linie Y-Y in Fig. 1 geschnittenen Ansicht.

Das erfindungsgemäße Fenster weist die in Fig. 1 im Teilausschnitt gezeigten Rahmen 1, 2 auf. Blendrahmen 2 dient der Verbindung des Fensters mit der nicht dargestellten, das Fenster umgebenden Wand, Flügelrahmen 1 hält die ebenfalls nicht dargestellte Fensterscheibe.

Die Rahmen 1, 2 sind über ein als Türband ausgestaltetes Verbindungselement 3 miteinander verbunden. Das Verbindungselement 3 weist ein Rahmenbandteil 4 auf, das über eine Schwenkachse 5 mit zwei Flügelbandteilen 6A, 6B schwenkbar verbunden ist. Durch als Senkschrauben ausgebildete erste Befestigungsmittel 7 sind die Bandteile 4, 6A, 6B mit den ihnen zugeordneten Rahmen 1, 2 verbunden.

Zwei als Platten ausgebildete Stabilisatormittel 8A, 8B sind an dem Rahmen 2 vorgesehen. Wie aus Fig. 2 ersichtlich ist das Stabilisatormittel 8B über als Senkschrauben ausgebildete zweite Befestigungsmittel 9 mit Befestigungsplatten 10, 11 verbunden. Die Befestigungsplatten 10, 11 sind in Hohlkammern 12, 13 angeordnet. Hohlkammer 12 ist als Isolierkammer ausgebildet und weist an ihrer in Fig. 2 oberen und unteren Begrenzungswand Flächenelemente 14, 15 aus gering wärmeleitendem Material auf. Diese Flächenelemente 14, 15 verbinden die verbleibenden Stege des Rahmens 2 derart, daß die Wärmeleitung durch den Rahmen 2 von dessen in Fig. 2 rechten Seite zu dessen linken Seite reduziert wird.

Die Befestigungsplatten 10, 11 sind in ihrer in Fig. 2 oberen Außenkontur derart an die Innenkontur der Hohlkammern 12, 13 angepaßt, daß sich durch Anziehen der Befestigungsmittel 9 der Rahmen 2 gut zwischen dem Stabilisatormittel 8B und den Befestigungsplatten 10, 11 geklemmt wird. Die Befestigungsplatte 10 ist derart ausgebildet, daß sie die Hohlkammer 12 nahezu zur Hälfte füllt. Dadurch wird verhindert, daß die Befestigungsplatte 10 in der Hohlkammer kippt, und eine stabilere Verbindung des Verbindungselementes mit dem Rahmen 1 erzeugt.

Fig. 2 zeigt am Beispiel des Rahmens 1 die herkömmliche Art der Verbindung des Verbindungselements 3 mit den Rahmen 1, 2. Dort weist der Flügelbandteil 6B zwei Bohrung auf, durch die Senkschrauben 7 durchgreifen und das Flügelbandteil 6B mit Befestigungsplatten 15A, 15B in zwei Hohlkammern 16A, 16B des Rahmens 1 verbinden. Dort muß der Abstand der Bohrungen des Flügelbandteils 6B auf den Abstand der Hohlkammern 16A, 16B abgestimmt sein.

Fig. 3 zeigt die in der Isolierkammer 12 angeordnete Befestigungsplatte 10. Diese ist über Befestigungsmittel 7, 9 mit dem Rahmenbandteil 4 des Verbindungselements 3, bzw. den Stabilisatormitteln 8A, 8B verbunden. Zu erkennen ist, daß ferner eine Verstelleinrichtung 17 vorgesehen ist, die die Lage des Rahmenbandteils 4 relativ zur Befestigungsplatte 10 einzustellen vermag. Hierfür weist die Verstelleinrichtung 17 eine Verstellplatte 18 auf. An dieser sind fest zwei Aufnahmen 19A, 19B angeordnet, in die die Befestigungsmittel 7 eingreifen und damit eine feste Verbindung zu dem Rahmenbandteil 4 erzeugen. Die Verstellplatte 18 weist ferner ein Gewinde 20 auf, in das ein Gewindestift 21 eingreift. Dieser Gewindestift 21 greift ferner in eine hinsichtlich ihrer Gewindeachse ortsfest in der Befestigungsplatte 10 gehaltene Mutter 22 ein. Diese Anordnung erlaubt es, daß durch Drehen des Gewindestiftes 21 der Abstand der Verstellplatte 18 zur Befestigungsplatte 10 eingestellt wird. Damit wird zugleich der Abstand des Rahmenbandteils 4 und damit des Verbindungselements 3 zur Befestigungsplatte 10 verändert. Die Verstelleinrichtung 17 erlaubt es also, den Befestigungspunkt des Rahmens 1 am Rahmen 2 zu beeinflussen und auf diese Weise den Rahmen 1 im Rahmen 2 auszurichten.

## Patentansprüche

1. Verbindungssystem für zwei Körper, insbesondere Rahmen (1, 2), von denen mindestens ein erster Körper (2) zwei Hohlkammern (12, 13, 16A, 16B) aufweist, mit
- mindestens einem Verbindungselement (3), das mit beiden Körpern (1, 2) verbindbar ist,
- mindestens einer in den Hohlkammern anzuordnenden Befestigungsplatte (10, 11) für jede Hohlkammer (12, 13) mindestens des ersten Körpers (2),
- mindestens einem ersten Befestigungsmittel (7) zum Befestigen des Verbindungselements (3) mit der Befestigungsplatte (10), bzw. den Befestigungsplatten der ersten Hohlkammer (12),
**dadurch gekennzeichnet, dass**
- mindestens ein separates Stabilisatormittel (8A, 8B) zum Verbinden der Befestigungsplatte (10), bzw. der Befestigungsplatten der ersten Hohlkammer (12) mit einer Befestigungsplatte (11), bzw. Befestigungsplatten der anderen Hohlkammer (13) desgleichen Körpers (2) mittels zweiter Befestigungsmittel (9) vorgesehen ist.

2. Verbindungssystem nach Anspruch 1, **dadurch gekennzeichnet, daß** das Verbindungselement (3) derart ausgebildet ist, daß es zur Bildung einer Schwenkverbindung mit den Körpern (1, 2) verbindbar ist.

3. Verbindungssystem nach Anspruch 1 oder 2, **dadurch gekennzeichnet, daß** das Verbindungselement (3) mehrere über eine Schwenkachse (5) verbundene Bandteile (4, 6A, 6B) aufweist.

4. Verbindungssystem nach einem der Ansprüche 1 bis 3, **dadurch gekennzeichnet, daß** das Verbindungselement (3) mittels einer Senkschraube oder einer Zylinderkopfschraube mit einer Befestigungsplatte (10, 11) verbindbar ist.

5. Verbindungssystem nach einem der Ansprüche 1 bis 4, **gekennzeichnet durch** eine Verstelleinrichtung (17), mittels der die Lage des mit einer Befestigungsplatte (10) verbundenen Verbindungselements (3) relativ zu dieser Befestigungsplatte (10) verstellt werden kann.

6. Verbindungssystem nach Anspruch 5, **gekennzeichnet durch** eine einer Befestigungsplatte (10) zugeordnete Verstellplatte (18), die über ein Gewinde (20) mit einem Gewindestift (21) in Eingriff steht und über eine Aufnahme (19A, 19B) mittels Befestigungsmittel (7) mit einem Verbindungselement (3) verbunden ist, und eine bezüglich der Gewindeachse ortsfest in einer Befestigungsplatte (10) angeordneten Mutter (22), die in Eingriff mit dem Gewindestift (21) steht.

7. Verbindungssystem nach einem der Ansprüche 1 bis 6, **gekennzeichnet durch** eine Platte als Stabilisatormittel (8A, 8B).

8. Fenster oder Tür mit einem ersten Rahmen (2) mit zwei Hohlkammern (12, 13) und einem an dem Rahmen (2) gehaltenen Körper (1), **gekennzeichnet durch** ein Verbindungssystem nach einem der Ansprüche 1 bis 7, das den Körper (1) mit dem Rahmen (2) verbindet.

9. Fenster oder Tür nach Anspruch 8, **dadurch gekennzeichnet, daß** die Außenkontur einer Befestigungsplatte (10, 11) zumindest teilweise an die Innenkontur der Hohlkammer (12, 13) angepasst ist.

10. Fenster oder Tür nach Anspruch 8 oder 9, **dadurch gekennzeichnet, daß** die Befestigungsplatte (10) die Hohlkammer (12) in einem zur Schwenkachse des Verbindungselements (3) senkrechten Querschnitt mindestens zu 40% ausfüllt.

11. Fenster oder Tür nach einem der Ansprüche 8 bis 10, **gekennzeichnet durch** einen am ersten Rahmen (2) mittels des Verbindungssystems gehaltenen zweiten Rahmen (1) mit zwei Hohlkammern (16A, 26B).

12. Fenster oder Tür nach einem der Ansprüche 8 bis 11, **dadurch gekennzeichnet, daß** ein mindestens eine Hohlkammer (12) teilweise begrenzendes Flächenelement (14, 15) aus gering wärmeleitendem Material besteht.

## Claims

1. Connection system for two bodies, in particular frames (1, 2), at least a first body (2) of which comprises two cavities (12, 13, 16A, 16B), comprising
- at least one connecting element (3) which can be connected to the two bodies (1, 2),
- at least one fixing plate (10, 11) for each cavity (12, 13) of at least the first body (2), which fixing plate is to be arranged in the cavities,
- at least a first fixing means (7) for fixing the connecting element (3) to the fixing plate (10), or the fixing plates, of the first cavity (12),
**characterized in that**
- at least one separate stabilizer means (8A, 8B) is provided for connecting the fixing plate (10), or the fixing plates, of the first cavity (12) to a fixing plate (11), or fixing plates, of the other cavity (13) of the same body (2) by means of second fixing means (9).

2. Connection system according to Claim 1, **characterized in that** the connecting element (3) is designed in such a way that it can be connected to the bodies (1, 2) to form a pivoting connection.

3. Connection system according to Claim 1 or 2, **characterized in that** the connecting element (3) comprises a plurality of hinge parts (4, 6A, 6B) connected via a pivot pin (5).

4. Connection system according to one of Claims 1 to 3, **characterized in that** the connecting element (3) can be connected to a fixing plate (10, 11) by means of a countersunk screw or a cylinder-head screw.

5. Connection system according to one of Claims 1 to 4, **characterized by** an adjusting device (17) by means of which the position of the connecting element (3) connected to a fixing plate (10) can be adjusted relative to this fixing plate (10).

6. Connection system according to Claim 5, **characterized by** an adjusting plate (18) assigned to a fixing plate (10), which adjusting plate engages with a threaded pin (21) via a thread (20) and is connected by means of fixing means (7) to a connecting element (3) via a retainer (19A, 19B), and by a nut (22) which is arranged in a fixed position with respect to the thread axis in a fixing plate (10) and engages with the threaded pin (21).

7. Connection system according to one of Claims 1 to 6, **characterized by** a plate as stabilizer means (8A, 8B).

8. Window or door comprising a first frame (2) with two cavities (12, 13) and a body (1) held on the frame (2), **characterized by** a connection system according to one of Claims 1 to 7 which connects the body (1) to the frame (2).

9. Window or door according to Claim 8, **characterized in that** the outer contour of a fixing plate (10, 11) is adapted at least partially to the inner contour of the cavities (12, 13).

10. Window or door according to Claim 8 or 9, **characterized in that**, in a cross section perpendicular to the pivot axis of the connecting element (3), the fixing plate (10) fills at least 40% of the cavity (12) .

11. Window or door according to one of Claims 8 to 10, **characterized by** a second frame (1) with two cavities (16A, 16B) which is held on the first frame (2) by means of the connection system.

12. Window or door according to one of Claims 8 to 11, **characterized in that** a planar element (14, 15) which partially delimits at least one cavity (12) is made of material of low thermal conductivity.

## Revendications

1. Système de liaison entre deux corps, notamment des cadres (1, 2), dont au moins le premier corps (2) a deux cavités (12, 13, 16A, 16B), comprenant :
- au moins un élément de liaison (3) relié aux deux corps (1, 2),
- au moins une plaque de fixation (10, 11) disposée dans les cavités et prévue pour chaque cavité (12, 13) au moins du premier corps (2),
- au moins un premier moyen de fixation (7) fixant l'élément de liaison (3) à la ou aux plaques de fixation (10) de la première cavité (12),
**caractérisé par**
au moins un moyen de stabilisation séparé (8A, 8B) reliant la ou les plaques de fixation (10) de la première cavité (12) à une ou des plaques de fixation (11) de l'autre cavité (13) du même corps (2) à l'aide d'un deuxième moyen de fixation (9).

2. Système de liaison selon la revendication 1,
**caractérisé en ce que**
l'élément de liaison (3) est relié aux corps (1, 2) en formant une liaison pivotante.

3. Système de liaison selon la revendication 1 ou 2,
**caractérisé en ce que**
l'élément de liaison (3) présente plusieurs éléments en bande (4, 6A, 6B) reliés par un axe de pivotement (5).

4. Système de liaison selon l'une des revendications 1 à 3,
**caractérisé en ce que**
l'élément de liaison (3) est relié à une plaque de fixation (10, 11) à l'aide d'une vis à tête plate ou d'une vis à tête cylindrique.

5. Système de liaison selon l'une des revendications 1 à 4,
**caractérisé par**
un dispositif de déplacement (17) qui permet de déplacer la position de l'élément de liaison (3) relié à une plaque de fixation (10) par rapport à cette plaque de fixation (10).

6. Système de liaison selon la revendication 5,
**caractérisé en ce qu'**
une plaque de déplacement (18) associée à une plaque de fixation (10) et qui s'engage avec une goupille filetée (21) par un filetage (20) et, par un logement (19A, 19B), est reliée à un élément de liaison (3) à l'aide de moyens de fixation (7), et
un écrou (22) disposé dans une plaque de fixation (10) et fixé par rapport à l'axe de filetage, s'engage avec la goupille filetée (21).

7. Système de liaison selon l'une des revendications 1 à 6,
**caractérisé par**
une plaque servant de moyen de stabilisation (8A, 8B).

8. Fenêtre ou porte comportant un premier cadre (2) avec deux cavités (12, 13) et un corps (1) maintenu sur le cadre (2),
**caractérisée par**
un système de liaison selon l'une des revendications 1 à 7 qui relie le corps (1) au cadre (2).

9. Fenêtre ou porte selon la revendication 8,
**caractérisée en ce que**
le contour extérieur d'une plaque de fixation (10, 11) est adapté au moins partiellement au contour intérieur des cavités (12, 13).

10. Fenêtre ou porte selon la revendication 8 ou 9,
**caractérisée en ce que**
la plaque de fixation (10) remplit au moins à 40 % la cavité (12) dans une coupe transversale perpendiculaire à l'axe de pivotement de l'élément de liaison (3).

11. Fenêtre ou porte selon l'une des revendications 8 à 10,
**caractérisée par**
un deuxième cadre (1) maintenu sur le premier cadre (2) à l'aide du système de liaison et qui comporte deux cavités (16A, 16B).

12. Fenêtre ou porte selon l'une des revendications 8 à 11,
**caractérisée en ce qu'**
un élément de surface (14, 15) délimitant en partie au moins une cavité (12) est composé d'un matériau faiblement conducteur de chaleur.
